# EUROPÄISCHE PATENTANMELDUNG

(11) **EP 0 473 175 A1**
(43) Veröffentlichungstag der Anmeldung: **04.03.1992**
(21) Anmeldenummer: 91114597.7
(22) Anmeldetag: 30.08.1991
(51) Int. Cl.: F02B 1/06, F02B 63/02

(54) **Kleinmotor für Gartengeräte**

(30) Priorität: 30.08.1990 DE 9012431 U
(71) Anmelder: AL-KO KOBER AG, D-89359 Kötz (DE)
(72) Erfinder: Wirbel, Daniel, W-7980 Ravensburg (DE); Wöhrle, Rudolf, W-8873 Ichenhausen/Rieden (DE); Kober, Kurt, W-8871 Kötz (DE)
(74) Vertreter: Ernicke, Hans-Dieter, Dipl.-Ing.

(57) **Zusammenfassung**

Die Erfindung betrifft einen Kleinmotor (1) für Gartengeräte (2), insbesondere handgeführte Sichelmäher, Rasenmäher, Häcksler, Vertikutierer, Gartentraktoren oder dergleichen. Der Kleinmotor (1) besteht aus einem 4-Takt-Benzinmotor mit einem Hubraum bis zu ca. 300 ccm bei einer Leistung bis ca. 10 kW und besitzt einen Ansaugtrakt (3) mit einem Luftfilter (5) und einem Vergaser (4). Zur einfacheren wirtschaftlicheren und umweltfreudlichen Abgasentgiftung wird der Kleinmotor (1) in allen Lastbereichen mit einem Luftverhältnis um mindestens 0,95 betrieben. Hierzu wird der Ansaugluftdurchsatz erhöht, indem der Strömungswiderstand des Luftfilters (5) herabgesetzt und/oder eine Ausgleichskammer (9) im Ansaugtrakt (3) installiert wird. Vorzugsweise besteht der Luftfilter (5) aus einer Filterpatrone (6) mit einem Mantel (7) aus Faservlies, insbesondere Filz und einer Fläche größer als 200 cm² beim Filtervolumen von 0,1 bis 1 I. In der bevorzugten Ausführungsform hat die Filterpatrone (6) bei einem Hubraum von 150 ccm eine Fläche von 300 cm² bei einem Filtervolumen von 0,5 I.

## Beschreibung

Die Erfindung betrifft ein verfahren zum Betrieb eines Kleinmotors und einen Kleinmotor für Gartengeräte, insbesondere für handgeführte Sichelmäher, Rasenmäher, Häcksler, Vertikutierer, Gartentraktoren oder dergleichen mit den Merkmalen im Oberbegriff des Hauptanspruchs.

Derartige Kleinmotoren für Gartengeräte sind in vielerlei Ausführungsformen bekannt und stellen Großserienartikel dar. Die 4-Takt-Benzinmotoren mit Vergaser werden in der Praxis in allen Lastbereichen mit einem fetten Gemisch betrieben. Aus Kostengründen und wegen der Massenproduktion haben die Bauteile derartiger Kleinmotoren relativ grobe Toleranzen. Durch einen niedrigen Luftdurchsatz will man der inneren Motorverschmutzung begegnen und Passungsproblemen vorbeugen. Dafür nimmt man die entstehende Gemischanfettung in Kauf. Ferner ergeben sich relativ niedrige Motortemperaturen. Das Luftverhältnis, der sogenannte Lambda-Wert, liegt in einem Bereich zwischen ca. 0,7 und 0,85. Dies und der Umstand, daß die Motoren im allgemeinen durch einen Fliehkraftregler geregelt sind, bewirken ein ungünstiges, umweltschädliches Abgasverhalten. Die Schadstoffanteile sind übermäßig hoch.

In der Praxis sind auch Versuche mit Katalysatoren zur Abgas-Entgiftung bekannt geworden, die allerdings Zusatzmaßnahmen im Abgastrakt erforderlich machen. So wird extra Außenluft dem Abgas zugeführt, um ein im Katalysator reaktionsfähiges Gasgemisch zu erhalten. Diese Maßnahmen sind sehr aufwendig und bringen auch nicht den gewünschten Grad an Abgasentgiftung.

Aus der DE-B-2 849 063 und der DE-A 3 429 633 ist es bekannt, bei einem Verbrennungsmotor zur Geräuschdämpfung eine Resonanzkammer vorzusehen. Dies stellt jedoch keine Maßnahme zur Abgasentgiftung dar.

Es ist daher Aufgabe der vorliegenden Erfindung, eine Möglichkeit zur einfacheren, wirtschaftlicheren und umweltfreundlichen Abgasentgiftung eines Kleinmotors für Gartengeräte aufzuzeigen.

Die Erfindung löst diese Aufgabe mit den Merkmalen im Verfahrens- und Vorrichtungshauptanspruch. Die erfindungsgemäße Lösung setzt auf der Ansaugseite bei der Gemischbildung an. Das Luftverhältnis, d.h. der Lambda-Wert, wird zumindest im Teillast- und Vollastbereich auf einen Wert von mindestens 0,95 gebracht. Es empfiehlt sich hierbei, den Durchsatz der Ansaugluft zu erhöhen. Der erfindungsgemäße Kleinmotor zeigt hierdurch ein wesentlich besseres Abgasverhalten mit stark verringerten Schadstoffanteilen.

Von besonderem Vorteil ist, daß damit ein konventioneller Kleinmotor mit vorhandenem Vergaser, der auf einen Lambda-Wert zwischen 0,7 und 0,85 ausgelegt ist, optimiert werden kann. Eines Vergaserwechsels bedarf es nicht. Zur Verbesserung genügen einfache und kostengünstige Maßnahmen im Filter- und Ansaugbereich. Diese Teile lassen sich leicht und schnell austauschen. Eine Änderung oder Anpassung der anderen Motorteile ist nicht erforderlich, auch wenn sie ergänzend vorgenommen werden kann. Die Abgasverbesserung läßt sich damit wirtschaftlich durchführen.

Wird eine noch weitergehende Verbesserung der Abgasentgiftung gewünscht, kann dem Kleinmotor ein Katalysator nachgeschaltet werden. Dieser hat aufgrund der Gemischabmagerung einen besseren Wirkungsgrad als bei vorbekannten Motoren und kommt auch ohne Einspeisung von Zusatzluft im Abgas aus.

Die Erhöhung des Luftdurchsatzes kann mit zwei technischen Maßnahmen erzielt werden, die sich beide in einer Verringerung des Strömungswiderstandes der Ansaugluft ausdrücken. Die beiden Maßnahmen können getrennt oder gemeinsam durchgeführt werden.

Zum einen kann der Strömungswiderstand des Luftfilters direkt herabgesetzt werden, wodurch der Luftdurchsatz steigt. Dies läßt sich beispielsweise durch Wahl eines geeigneten Filterwerkstoffs und/oder durch Steigerung der Filtergröße erzielen. Vorzugsweise besteht der Luftfilter aus einer Filterpatrone mit einem Mantel aus Faservlies, insbesondere Filz, und einer Filterfläche, die bei einem Filtervolumen von 0,1 - 1 Liter größer als 200 cm² ist. Alternativ kann der Luftfilter statt als Patrone auch als flache Filtermatte mit entsprechenden Maßnahmen zur Verringerung des Strömungswiderstands ausgebildet sein.

Die zweite Maßnahme sieht eine Dämpfung der Pulsationsspitzen der Ansaugluft durch eine Ausgleichskammer vor. Diese ist im Ansaugtrakt zwischen dem Luftfilter und dem Vergaser angeordnet. Die Ausgleichskammer vergrößert den Strömungsquerschnitt der Ansaugluft, wodurch deren Strömungsgeschwindigkeit deutlich herabgesetzt wird. Dies wiederum verringert maßgeblich den Strömungswiderstand im Luftfilter. Außerdem werden Turbulenzerscheinungen gedämpft, was sich ebenfalls günstig auf die Durchsatzerhöhung der Ansaugluft auswirkt.

Die Ausgleichskammer ist insoweit zu unterscheiden von einem Schalldämpfer, beispielsweise entsprechend der DE-A 3 429 633, der zwar Volumenvergrößerungen, zuvor aber auch den Strömungsquerschnitt verengende Einbauten aufweist. Ein solcher Schalldämpfer nach dem Resonatorprinzip bewirkt eher eine Erhöhung des Strömungswiderstandes für die Ansaugluft und löst nicht das Problem.

Der Luftfilter und die Ausgleichskammer beeinflussen sich gegenseitig. Je kleiner das Filtervolumen ist, desto größer kann das Volumen der Ausgleichskammer sein und umgekehrt je größer das Filtervolumen ist, desto kleiner läßt sich das Volumen der Ausgleichskammer bemessen. Für eine deutliche Verbesserung der Abgasentgiftung empfiehlt sich eine derartige gegenseitige Abstimmung der beiden Volumina, daß das Produkt der Volumenwerte in einem Bereich zwischen 0,7 und 1,5 liegt. Für einen Hubraum bis ca. 300 ccm und eine Leistung bis ca. 10 kW empfiehlt sich ein Filtervolumen von ca. 0,5 Liter und ein Filterkammervolumen von ca. 2 Liter. Dies bedeutet einen mittleren Wert des Volumenproduktes von ca. 1,0.

Die Ausgleichskammer kann als separate Kammer an geeigneter Stelle im Ansaugtrakt angeordnet sein. Vorzugsweise ist jedoch die den Luftfilter umgebende Filterkammer selbst als Ausgleichskammer ausgebildet und dazu entsprechend in ihrem Volumen vergrößert. Besonders günstig wirkt sich diese Ausbildung bei einer Filterpatrone aus. Außerdem läßt sich auf diese Weise die Ausgleichskammer einfach und wirtschaftlich an einem Ort ausbilden, wo genügend Platz vorhanden ist.

Trotz der Gemischabmagerung stellen sich nicht die erwarteten Nachteile und Passungsprobleme des Motors ein. Die Maßnahmen am Luftfilter und im Ansaugtrakt ermöglichen einen erhöhten Ansaugluftdurchsatz ohne Verschlechterung des Abscheidevermögens und ohne erhöhte Motorverschmutzung. Dadurch wirken sich auch die mit der Gemischabmagerung verbundenen Temperaturerhöhungen nicht negativ aus.

Es empfiehlt sich ferner, die Ansaugöffnung an einer freiliegenden Stelle anzuordnen, damit die Ansaugluft unter möglichst geringen Strömungsverlusten zum Vergaser geführt werden kann. Es ist ferner günstig, freie und möglichst kalte Umgebungsluft anzusaugen, die nicht vorher zur Kühlung durch oder über den Motor geführt und dabei erwärmt wurde.

Die Erfindung ist in den Zeichnungen beispielsweise und schematisch dargestellt. Im einzelnen zeigen:
Fig. 1: einen Kleinmotor mit Ausgleichskammer an einem Rasenmäher,
Fig. 2 und 3: eine Seiten- und eine Stirnansicht gemäß Pfeilen 11 und 111 von Fig. 1,
Fig. 4: eine Filterkammer im Längsschnitt und
Fig. 5: eine Stirnansicht der Filterkammer gem. Pfeil V von Fig. 4.

Fig. 1 bis 3 zeigen ein Gartengerät (2) mit einem kostengünstigen Kleinmotor (1), der als 4-Takt-Benzinmotor ausgebildet und üblicherweise mit einem Vergaser (4) ausgerüstet ist. Er könnte grundsätzlich auch eine Einspritzvorrichtung aufweisen, die aus Kostengründen momentan aber nicht eingesetzt wird. Das Gartengerät (2) ist in der bevorzugten Ausführungsform als Rasenmäher gestaltet, kann aber auch ein Häcksler, Vertikutierer, Gartentraktor oder dergleichen sein. Günstig ist insbesondere auch der Einsatz des Kleinmotors (1) an einem handgeführten Sichelmäher.

Der Kleinmotor (1) kann einen Hubraum bis ca. 300 ccm und eine Leistung bis ca. 10 kW besitzen. Für einen handgeführten Sichelmäher ist beispielsweise ein Hubraum von 130-220 ccm bei einer Leistung von 3-8 kW vorgesehen. In der bevorzugten und beschriebenen Ausführungsform mit einem Rasenmäher (2) hat der Kleinmotor (1) eine Hubraum von ca. 150 ccm bei einer Leistung von ca. 3 kW.

Der Kleinmotor (1) besitzt einen Ansaugtrakt (3), an dessen einem Ende der Luftfilter (5) sitzt, der über die Ansaugöffnung (8) Außenluft ansaugt. Im weiteren Verlauf führt der Ansaugtrakt (3) über den Vergaser (4) zum Zylinder (12). Vorzugsweise ist nur ein Zylinder vorhanden, es können aber auch mehrere sein.

Die Drosselklappe des Vergasers (4) wird durch einen nicht dargestellten Fliehkraftregler betätigt. Sinkt unter Belastung die Drehzahl, wird die Drosselklappe geöffnet, bis die Drehzahl wieder auf den Soll-Wert ansteigt oder die Anschlagstellung erreicht ist. Bei vollast und voll geöffneter Drosselklappe bleibt das Moment im wesentlichen konstant und die Drehzahl paßt sich an.

Um die Abgase des Verbrennungsmotors zu entgiften, d.h. insbesondere die Schadstoffanteile für Kohlenwasserstoffe, Stickoxide und CO-Verbindungen herabzusetzen, wird das Luftverhältnis des Kleinmotors (1) zumindest im Lastbetrieb, d.h. bei Teil- und Vollast, auf einen Lambda-Wert von mindestens 0,95 oder höher gebracht. Vorzugsweise wird der Wert auch im Leerlauf erreicht oder überschritten. Vorzugsweise bewegt sich der Lambda-Wert in einem Bereich zwischen 0,95 und 1,05. Das Luftverhältnis berechnet sich als Quotient von Luftmenge zu Benzinmenge.

Die Abmagerung des Gemisches wird durch eine Erhöhung des Ansaugluftdurchsatzes erzielt. Hierzu werden der Ansaugtrakt (3) und/oder der Luftfilter (5) gegenüber vorbekannten Kleinmotoren verändert.

Der Kleinmotor (1) kann in seiner Grundkonzeption von konventioneller Bauart sein, wobei Veränderungen am Ansaugtrakt (3) und/oder dem Luftfilter vorgenommen werden. Es kann ein vorhandener Kleinmotor (1) verwendet und umgerüstet werden. Dabei kann auch der Vergaser beibehalten werden und bedarf lediglich einer gewissen Abstimmung auf die neuen Ansaugverhältnisse, ohne daß dabei eine wesentliche Veränderung seiner Einstellungen und Betriebspunkte vorgenommen wird. In der gezeigten Ausführungsform kommt ein konventioneller Kleinmotor (1) zum Einsatz, der mit dem originalen Ansaugtrakt und Luftfilter einen Lambda-Wert von ca. 0,7 bis 0,85 hätte, also deutlich im fetten Bereich läuft. Durch die nachstehend beschriebenen Eingriffe im Ansaugbereich wird das Gemisch auf einen Lambda-Wert von 0,95 abgemagert und das Abgasverhalten verbessert.

Die Erhöhung des Ansaugluftdurchsatzes erfolgt zum einen durch Verringerung des Strömungswiderstandes des Luftfilters über entsprechende Wahl des Filterwerkstoffs und/oder der Filtergröße. Vorzugsweise ist der Luftfilter (5) als Filterpatrone (6) ausgebildet. Diese weist einen Mantel (7) aus einem Material mit geringem Strömungswiderstand auf. Der Abscheidegrad wird dabei nicht verringert und bewegt sich zumindest beim frischen Filter um die 99 %. Als Filterwerkstoff eignet sich Faservlies, insbesondere Filz. Alternativ kann der Luftfilter (5) auch als Filtermatte ausgebildet sein und aus einem anderen geeigneten Werkstoff bestehen.

Eine Verringerung des Strömungswiderstandes läßt sich auch durch eine Vergrößerung des Luftfilters (5) erzielen. Vorzugsweise ist die Flächengröße des Mantels (7) einer Filterpatrone (6) höher als 200 cm² bei einem Filtervolumen von 0,1 - 1 Liter. Vorzugsweise beträgt die Filterfläche bzw. Mantelfläche der Filterpatrone (6) 280-510 cm² bei einem Filtervolumen von ca. 0,5 I. Im gezeigten Ausführungsbeispiel beträgt die Filterfläche 300 cm^{2.} Es ergibt sich ein rechnerischer mittlerer Luftdurchfluß durch den Filter von ca. 210 I/min und damit ein mittlerer Durchflußkennwert von 0,7 I/miwcm^{2.}

Alternativ oder ergänzend zu den beiden vorerwähnten Gestaltungsmaßnahmen des Luftfilters (5) kann der Ansaugluftdurchsatz auch durch eine Ausgleichskammer (9) im Ansaugtrakt (3) erhöht werden. Die Ausgleichskammer (9) ist zwischen dem Luftfilter (5) und dem Vergaser (4) angeordnet. Sie kann als separate Kammer in diesem Bereich an beliebiger Stelle angeordnet sein.

Im gezeigten Ausführungsbeispiel ist die Filterkammer (10) als Ausgleichskammer (9) ausgebildet. Das die Filterpatrone (6) umgebende Kammervolumen ist dazu gegenüber vorbekannten Anordnungen wesentlich vergrößert. Dies wird vorzugsweise durch eine Vergrößerung des Durchmessers der im wesentlichen zylindrischen Filterkammer (10) erreicht. Außerdem kann der Abstand zwischen dem Patronenboden und der Kammerstirnwand vergrößert sein.

Wie Fig. 4 und 5 verdeutlichen, öffnet sich die Filterkammer (10) zur Seite in einen breiten Ansaugstutzen (11) mit großem Öffnungsquerschnitt, der im wesentlichen tangential am Motorgehäuse ansetzt. In dieser Richtung ist auch der Abstand der etwas exzentrisch eingesetzten Filterpatrone (6) von der Kammerwand größer als nach der anderen Seite. Die aus dem Filter (5) tretende Luftströmung (13) (vergl. Fig.1) gelangt so in einen voluminösen Freiraum zwischen Mantel (7), Kammerwand und Ansaugstutzen (11). Der große Ansaugstutzen (11) kann in die Ausgleichskammer (9) einbezogen sein.

Die Ausgleichskammer (9) dient der Beruhigung der Ansaugluftströmung. Sie ist vorzugsweise ein freier Raum ohne strömungsbeeinflussende Einbauten, der im Strömungsweg der Ansaugluft liegt. Die Ausgleichskammer (9) stellt eine Volumenvergrößerung im Ansaugweg dar, die eine Erhöhung des Strömungsquerschnitts für die Ansaugluft bewirkt. Diese Funktion hat sie auch als separate Kammer an anderer Stelle im Ansaugtrakt (3). Die Volumen- oder Querschnittserhöhung führt zu einer signifikanten Dämpfung der Pulsationsspitzen im Ansaug-Unterdruck des Kleinmotors (1). Am Luftfilter (5) stehen hierdurch geringere Spitzen-Unterdrücke und kleinere Druckschwankungen an.

Die Dämpfung der Unterdruckschwankungen führt am Luftfilter (5) zu einer gleichgearteten Dämpfung der Strömungsgeschwindigkeiten der Ansaugluft. Der Strömungswiderstand des Filtermaterials ist abhängig von der Höhe des anstehenden Unterdrucks bzw. der daraus resultierenden Strömungsgeschwindigkeit der Ansaugluft. Ein hoher Unterdruck führt zu einem hohen Strömungswiderstand. Durch die Dämpfung der Pulsationsspitzen wird also auch der Strömungswiderstand des Luftfilters (5) deutlich verringert.

Das Volumen des Luftfilters (5) und das Volumen der Ausgleichskammer (9) sind aufeinander abgestimmt. Sie sind so bemessen, daß das Produkt der beiden Volumina in einem Bereich zwischen 0,7 und 1,5 liegt. Besonders günstig ist es dabei, wenn der Luftfilter (5) als Filterpatrone (6) und die Ausgleichskammer (9) als Filterkammer (10) ausgebildet sind.

In der bevorzugten Ausführungsform hat die Filterkammer ein Volumen von ca. 2 Liter, wobei das Volumen der Filterpatrone (6) bei ca. 0,5 Liter liegt. Hieraus ergibt sich ein günstiger mittlerer Wert für das Volumenprodukt von ca. 1,0.

Die Pulsationsspitzen der Ansaugluft betragen etwa das 3 bis 4-fache des Mittelwerts. Mit dem vorerwähnten optimalen Ausgleichsvolumen von ca. 2 Liter können diese Spitzenwerte um ca. 50 % reduziert werden. Hierdurch verringert sich die Luftgeschwindigkeit am Luftfilter (5) auf die Hälfte. Dies wiederum führt zumindest im meist gefahrenen Teillastbereich zu einer Verringerung des Strömungswiderstandes bzw. Druckverlustes am Luftfilter (5) auf 1/4 des Spitzenwertes.

Mit der vorstehenden Volumenformel ergeben sich verschiedene Variationsmöglichkeiten in der Volumenbemessung. Je größer das Volumen der Ausgleichskammer (9) ist, desto kleiner kann das Volumen des Luftfilters (5) werden. Umgekehrt ermöglicht eine Vergrößerung des Luftfiltervolumens eine Verringerung des Ausgleichsvolumens. Eine großvolumige Gestaltung des Luftfilters (5) hat einen gewissen Vorteil für sich. Sie äußert sich in einer gleichmäßigeren Verteilung der Luftströmung, d.h. einer Erhöhung der tatsächlich wirksamen Filterfläche.

Die Ansaugöffnung (8) befindet sich an der Seitenfläche der Filterkammer (9) und mündet innenseitig direkt in der Filterpatrone (6). Die Filterkammer (9) sitzt ihrerseits im oberen Bereich des Motorgehäuses. Die Ansaugöffnung (8) ist hierdurch für die Umgebungsluft frei zugänglich. Die Ansaugluft hat ferner die niedrigstmögliche Temperatur und damit eine günstige Dichte. Sie muß nicht erst über Kühlrippen oder andere heiße Motorteile strömen und erwärmt sich nicht.

Die Ansaugwege sind strömungsgünstig geglättet. In der gezeigten Gestaltung und Anordnung der Filterkammer (10), des Luftfilters (5) und der Ansaugöffnung (8) kann die Ansaugluft mit möglichst wenigen druckmindernden Umlenkungen auf direktem Weg zum Vergaser (4) und Zylinder (12) des Kleinmotors (1) gelangen.

Die Drehzahlen des gezeigten Kleinmotors (1) liegen im Teillastbetrieb zwischen ca. 2500 und 2800 1/min, bei Vollast etwa bei 2380 1/min und im Leerlauf bei ca. 1800 1/min. Dabei ergeben sich die nachstehend tabellarisch aufgelisteten Werte für Drehzahl, Moment und Druckverlust, der im Ansaugtrakt (3) zwischen Filterkammer (10) und Vergaser (4) gemessen wird. Der Druckverlust ist ein Maß für den Strömungswiderstand im Ansaugtrakt (3) und damit umgekehrt auch für den Ansaugluftdurchsatz. Ein niedriger Druckverlust ist günstig und wird angestrebt.

Im Vergleich dazu hat der gezeigte Kleinmotor (1) in der ursprünglichen Form und dem ungünstigen Abgasverhalten folgende Werte:

Durch die Eingriffe im Ansaugtrakt (3) sind die Druckverluste im gezeigten Kleinmotor (1) in allen Betriebspunkten deutlich verringert.

### STÜCKLISTE

1 Kleinmotor, Benzinmotor
2 Gartengerät, Rasenmäher
3 Ansaugtrakt
4 Vergaser
5 Luftfilter
6 Filterpatrone
7 Mantel
8 Ansaugöffnung
9 Ausgleichskammer
10 Filterkammer
11 Stutzen
12 Zylinder
13 Luftströmung

## Patentansprüche

1. Verfahren zum Betrieb eines Kleinmotors für Gartengeräte (2), insbesondere handgeführte Sichelmäher, Rasenmäher, Häcksler, Vertikutierer, Gartentraktoren oder dgl., bestehend aus einem 4-Takt Benzinmotor (1) mit Vergaser (4) und einem Hubraum bis ca. 300 ccm sowie einer Leistung bis ca. 10 kW, dadurch gekennzeichnet, daß der Kleinmotor (1) in allen Lastbereichen mit einem Luftverhältnis von mindestens 0,95 betrieben wird.

2. Verfahren nach Anspruch 1, dadurch gekennzeichnet, daß der Ansaugluftdurchsatz erhöht wird, indem der Strömungswiderstand des Luftfilters (5) herabgesetzt wird.

3. Verfahren nach Anspruch 1 oder 2, dadurch gekennzeichnet, daß der Ansaugluftdurchsatz durch eine Ausgleichskammer (9) im Ansaugtrakt (3) erhöht wird

4. Kleinmotor für Gartengeräte (2), insbesondere handgeführte Sichelmäher, Rasenmäher, Häcksler, Vertikutierer, Gartentraktoren oder dgl., bestehend aus einem 4-Takt Benzinmotor mit einem Hubraum bis ca. 300 ccm und einer Leistung bis ca. 10 kW, der einen Ansaugtrakt (3) mit einem Luftfilter (5) und einen Vergaser (4) besitzt, dadurch gekennzeichnet, daß das Luftverhältnis im Motor (1) gleich oder größer 0,95 ist.

5. Kleinmotor nach Anspruch 4, dadurch gekennzeichnet, daß der Ansaugtrakt (3) und/oder der Luftfilter (5) durch Verringerung des Strömungswiderstandes auf einen erhöhten Ansaugluftdurchsatz ausgelegt ist.

6. Kleinmotor nach Anspruch 5, dadurch gekennzeichnet, daß der Strömungswiderstand des Luftfilters (5) durch Filterwerkstoff und/oder Filtergröße niedrig bemessen ist.

7. Kleinmotor nach Anspruch 6, dadurch gekennzeichnet, daß der Luftfilter (5) eine Filterpatrone (6) mit einem Mantel (7) aus Faservlies, insbesondere Filz, und einer Fläche größer als 200 cm² bei einem Filtervolumen von 0,1-1 Liter aufweist.

8. Kleinmotor nach Anspruch 7, dadurch gekennzeichnet, daß bei einem Hubraum von 150 ccm die Filterpatrone (6) eine Fläche von 300 cm² bei einem Filtervolumen von 0,5 Liter aufweist.

9. Kleinmotor nach Anspruch 4 oder einem der folgenden, dadurch gekennzeichnet, daß im Ansaugtrakt (3) zwischen dem Luftfilter (5) und dem Vergaser (4) eine Ausgleichskammer (9) zum Dämpfen der Pulsationsspitzen der Ansaugluft angeordnet ist.

10. Kleinmotor nach Anspruch 9, dadurch gekennzeichnet, daß die Filterkammer (10) als Ausgleichskammer (9) ausgebildet ist.

11. Kleinmotor nach Anspruch 10, dadurch gekennzeichnet, daß das Produkt aus Volumen des Luftfilters (5) und Volumen der umgebenden Filterkammer (10) in einem Bereich zwischen 0,7 und 1,5 liegt.

12. Kleinmotor nach Anspruch 10 oder 11, dadurch gekennzeichnet, daß das Filtervolumen ca. 0,5 Liter und das Filterkammervolumen ca. 2 Liter betragen.

13. Kleinmotor nach Anspruch 4 oder einem der folgenden, dadurch gekennzeichnet, daß eine freiliegende Ansaugöffnung (8) seitlich an der Filterkammer (10) und in unmittelbarer Nähe des Luftfilters (5) angeordnet ist.
